# FASCICULE DE BREVET EUROPEEN

(11) **EP 1 502 014 B1**
(45) Date de publication et mention de la délivrance du brevet: **29.03.2006**
(21) Numéro de dépôt: 03749934.0
(22) Date de dépôt: 07.05.2003
(51) Int. Cl.: F01N 3/035

(54) **DISPOSITIF NETTOYABLE DE DEPOLLUTION DES GAZ D'ECHAPPEMENT D'UN MOTEUR**
REINIGBARE VORRICHTUNG ZUR ENTGIFTUNG VON MOTORABGASEN
CLEANABLE DEVICE FOR DEPOLLUTION OF AN ENGINE EXHAUST GASES

(30) Priorité: 07.05.2002 FR 0205742
(43) Date de publication de la demande: 02.02.2005
(73) Titulaire: Faurecia Systèmes d'Echappement, 92000 Nanterre (FR)
(72) Inventeur: HEYDENS, Jacques, F-25400 EXINCOURT (FR)
(74) Mandataire: Blot, Philippe Robert Emile
(86) Numéro de dépôt international: PCT/FR2003/001422
(87) Numéro de publication internationale: WO 2003/095806

(56) Documents cités:
- DE-A- 19 959 955
- DE-B- 1 294 393
- GB-A- 312 200
- US-A- 4 352 408

## Description

La présente invention concerne un dispositif de dépollution des gaz - d'échappement d'un moteur thermique, du type comportant une enveloppe extérieure délimitant un passage de circulation des gaz d'échappement et un filtre à particules monté dans ledit passage, ladite enveloppe comportant une interruption transversale suivant toute sa périphérie, laquelle interruption sépare l'enveloppe en des premier et second tronçons successifs, les premier et second tronçons successifs comportant des extrémités engagées l'une dans l'autre, une extrémité extérieure du premier tronçon chevauchant une extrémité intérieure du second tronçon suivant une partie de la longueur du passage de circulation.

De tels dispositifs sont utilisés, notamment pour la dépollution de moteurs Diesel de véhicules automobiles.

Il comporte couramment, disposés dans une même.enveloppe, un organe de purification catalytique et un filtre à particules.

L'organe de purification catalytique est adapté pour le traitement des émissions polluantes en phase gazeuse, alors que le filtre à particules est adapté pour retenir les particules de suies émises par le moteur.

Le filtre à particules fonctionne suivant une succession de phases de filtration et de régénération. Lors des phases de filtration, les particules de suies émises par le moteur se déposent sur la face amont du filtre. Lors de la phase de régénération, les particules de suies, composées essentiellement de carbone sont brûlées sur la face amont du filtre, afin de lui restituer ses propriétés originelles.

Pour favoriser la régénération du filtre à particules, il est nécessaire d'incorporer, au carburant alimentant le moteur, un agent chimique abaissant la température de combustion des suies. Cet agent chimique est un additif catalytique contenant un ou plusieurs constituants métalliques sous la forme de composés organo-métalliques. Ceux-ci vont brûler dans la chambre de combustion du moteur et se déposer sous forme d'oxydes au sein des particules de suies sur la face amont du filtre à particules.

Lors des phases de régénération du filtre à particules, les résidus d'oxyde métallique, couramment appelés cendres, sont retenus sur la face amont du filtre à particules. Ainsi, lors d'une utilisation prolongée du dispositif de dépollution, l'accumulation des cendres diminue notablement les propriétés du filtre à particules et notamment son aptitude à être régénéré. Pour un dispositif de dépollution installé sur un véhicule à moteur Diesel, on constate une diminution des propriétés du filtre à particules pour un kilométrage supérieur à 50.000 km.

La demande de brevet FR-2.787.137 décrit un dispositif de dépollution des gaz d'échappement dans lequel les moyens d'accès à la face amont du filtre à particules comportent une interruption de l'enveloppe associée à des moyens démontables de raccordement des deux tronçons successifs de l'enveloppe.

Les deux tronçons successifs de l'enveloppe sont équipés de brides d'accostage. Un cerclage ceinture les deux brides et assure un serrage axial des brides l'une contre l'autre.

La présence des brides et du cerclage conduit à un encombrement radial relativement important de l'enveloppe extérieure du dispositif de dépollution, rendant difficile l'implantation du dispositif dans un véhicule.

DE 1 294 393 décrit un autre dispositif du même type.

L'invention a pour but de proposer un dispositif de dépollution ayant un encombrement réduit.

A cet effet, l'invention a pour objet un dispositif de dépollution de gaz -d'échappement d'un moteur thermique, selon la revendication 1.

Suivant des modes particuliers de réalisation, le dispositif de dépollution comporte l'une ou plusieurs des caractéristiques des revendications dépendantes.

L'invention a en outre pour objet un procédé de dissociation des premier et second tronçons d'un dispositif tel que défini précédemment, caractérisé en ce qu'il comporte une étape d'injection dans ledit passage de circulation d'un fluide sous pression au travers dudit piquage pour solliciter les premier et second tronçons en des sens opposés.

L'invention sera mieux comprise à la lecture de la description qui va suivre, donnée uniquement à titre d'exemple, et faite en se référant aux dessins, sur lesquels:
- la figure 1 est une vue en élévation d'un dispositif de dépollution des gaz d'échappement selon l'invention ;
- la figure 2 est une vue en coupe longitudinale prise suivant la ligne II-II du dispositif de dépollution de la figure 1 ;
- la figure 3 est une vue à plus grande échelle du détail noté III de la figure 2 ;
- la figure 4 est une vue partielle en coupe longitudinale d'un tronçon de l'enveloppe de dispositif de dépollution;
- la figure 5 est une section à plus grande échelle du bossage de la figure 4 prise suivant la ligne V-V;
- la figure 6 est une vue partielle en coupe longitudinale d'un autre tronçon de l'enveloppe de dispositif de dépollution ;
- la figure 7 est une vue en coupe longitudinale d'une variante de réalisation d'un dispositif de dépollution selon l'invention ; et
- la figure 8 est une vue partielle à plus grande échelle du détail noté VIII de la figure 7.

Le dispositif de dépollution 10, représenté sur les figures 1 et 2, comporte un pot d'échappement 12 généralement cylindrique présentant, à une extrémité, une entrée 14 et, à son autre extrémité, une sortie 16. Un organe de purification catalytique 18 et un filtre à particules 20 séparés par un espace libre de transition 22 sont disposés successivement depuis l'entrée vers la sortie à l'intérieur du pot 12.

Le pot d'échappement 12 comporte une enveloppe extérieure 23 délimitant un passage de circulation des gaz d'échappement au travers duquel sont disposés l'organe de purification catalytique 18 et le filtre à particules 20.

L'organe de purification catalytique 18 est, par exemple, constitué par une structure perméable aux gaz recouverte de métaux catalytiques favorisant l'oxydation des gaz de combustion et/ou la réduction des oxydes d'azote.

Le filtre à particules 20 est réalisé en un matériau de filtration constitué d'une structure monolithique en céramique ou en carbure de silicium ayant une porosité suffisante pour permettre le passage des gaz d'échappement. Cependant, comme connu en soi, le diamètre des pores est choisi suffisamment petit pour assurer une retenue des particules, et notamment des particules de suies, sur la face amont du filtre. Le filtre à particules peut également être réalisé à partir d'une mousse de céramique, de cordiérite ou de carbure de silicium. Il peut également être constitué d'un filtre cartouche ou d'un filtre en métal fritté.

Le filtre à particules utilisé ici comporte par exemple un ensemble de canaux parallèles répartis en un premier groupe de canaux d'entrée et un second groupe de canaux de sortie. Les canaux d'entrée et de sortie sont disposés en quinconce.

Les canaux d'entrée sont débouchants sur la section amont du filtre à particules et obturés au niveau de la section aval du filtre à particules.

Au contraire, les canaux de sortie sont obturés sur la section amont du filtre à particules et sont débouchants sur sa section aval.

Dans sa partie courante, l'enveloppe extérieure 23 est formée par une paroi cylindrique 24 de section sensiblement constante.

A son extrémité d'entrée, le pot comporte un tronçon divergent 26 reliant un tuyau d'entrée 28 à la paroi cylindrique 24. De même, à son extrémité arrière, la paroi cylindrique 24 est prolongée par un tronçon convergent 30 aboutissant dans un tuyau de sortie 32 délimitant la sortie 16.

En fonctionnement, les gaz d'échappement circulent d'abord au travers de l'organe de purification catalytique 18 puis au travers du filtre à particules 20.

Des moyens d'accès à la surface amont du filtre à particules 20 sont prévus suivant la longueur de l'enveloppe 23. Ils comportent une interruption transversale 34 de l'enveloppe suivant toute sa périphérie et des moyens démontables 36 de raccordement des deux tronçons successifs 38, 40 ainsi définis dans la paroi cylindrique 24 de part et d'autre de l'interruption 34.

Dans le mode de réalisation représenté, les moyens démontables de raccordement 36 s'étendent autour de l'organe de purification catalytique 18.

L'extrémité du tronçon d'enveloppe 40 est emboîtée à l'intérieur de l'extrémité correspondante du tronçon d'enveloppe 38.

Ainsi, les extrémités des tronçons d'enveloppe 38 et 40 se chevauchent l'une l'autre, l'extrémité du tronçon amont 40, en considérant le sens d'écoulement normal du flux dans le passage de circulation s'étendant à l'intérieur de l'extrémité du tronçon aval 38. Ainsi l'extrémité du tronçon amont 40 est désignée par une extrémité intérieure, alors que l'extrémité du tronçon aval 38 est désignée par son extrémité extérieure.

Dans leur partie courante, les deux tronçons 38 et 40 présentent des sections identiques.

Comme illustré sur la figure 4, la paroi tubulaire délimitant le tronçon 38 présente un tronçon d'extrémité 42 élargi de forme généralement cylindrique avec un diamètre supérieur au diamètre de la partie courante du tronçon 38. Ce tronçon élargi 42 forme l'extrémité extérieure du tronçon adaptée pour recevoir l'extrémité intérieure du tronçon complémentaire. Il définit un épaulement intérieur 46 avec le reste du tronçon 38.

Selon l'invention, l'extrémité extérieure comporte suivant sa périphérie au moins une zone affaiblie permettant une variation de la section de cette extrémité et plus précisément une déformation centripète de cette extrémité.

Comme illustré sur les figures 2 et 4, les zones affaiblies sont constituées d'encoches 50 réparties régulièrement à l'extrémité extérieur du tronçon suivant le contour de celui-ci. Ces encoches s'étendent généralement suivant des génératrices du tronçon élargie 42. Elles délimitent des languettes 52. Les languettes 52 sont définies seulement sur le tronçon élargi 42.

Chaque languette présente au voisinage de son extrémité libre une déformation extérieure formant un bourrelet périphérique 60 ménagé sur toutes les languettes. Ce bourrelet 60 définit un profil en creux formant canal qui s'ouvre vers l'intérieur et est adapté pour recevoir un profil en saillie complémentaire ménagé sur l'autre tronçon.

Au-delà du bourrelet 60, chaque languette présente un bord relevé 62 qui diverge vers son extrémité libre. Ce bord s'écarte progressivement de l'axe du tronçon vers son extrémité.

Dans la partie médiane de chaque languette est ménagé un bossage 64 représenté en détail sur la figure 5. Ce bossage 64 est formé d'un embossage de la paroi déformant celle-ci vers l'intérieur. Le bossage 64 fait saillie vers l'intérieur du tronçon 38, c'est-à-dire vers l'axe de ce tronçon.

Les bossages 64 assurent une réduction de la surface de contact entre les tronçons 38 et 40 emmanchés.

Le tronçon 38 présente en outre un piquage 70 adapté pour la réception d'une bougie de préchauffage dont la partie active est disposée en regard de la face amont du filtre à particules.

Le tronçon complémentaire 40 recevant l'élément de purification catalytique est illustré seul sur la figure 6. Il comporte un tronçon principal 80 de section constante, prolongée vers l'extrémité libre emboîtée dans le tronçon 38, par un tronçon 82 de section réduite. Ces deux tronçons 80, 82 sont reliés l'un à l'autre par une gorge périphérique 84 de réception d'un joint torique 86 comme illustré sur la figure 3. Cette gorge s'ouvre vers l'extérieur. Elle est définie par une déformation centripète de la tôle formant le tronçon 40.

Le tronçon principal 80 présente enfin un bourrelet périphérique 88 faisant saillie vers l'extérieur et adapté pour être reçu dans le canal délimité par le bourrelet 60 de chaque encoche.

La distance réparant l'épaulement 46 du bourrelet 60 sur le premier tronçon 38 est égale à la distance séparant la gorge 84 du bourrelet 88.

Les bossages 64 s'appliquent sur le tronçon 40 entre la gorge 84 et le bourrelet 88. La surface du tronçon 40 sur laquelle s'appliquent les bossages est lisse. En variante, la surface du tronçon 40 entre la gorge 84 et le bourrelet 88 présente des creux de réception des bossages 64 assurant ainsi un positionnement angulaire des tronçons 38 et 40 par emboîtement des bossages dans les creux grâce à leur complémentarité de forme.

En outre, un cerclage 90 ceinture les tronçons intérieur et extérieur dans leur région de chevauchement.

Le cerclage 90 comporte une bande de serrage 92 constituant une boucle ouverte dont les deux extrémités sont reliées l'une à l'autre par un mécanisme de traction 94 comportant par exemple une vis de serrage 94. Cette vis assure un rapprochement des deux extrémités de la bande 92.

Le cerclage 90 assure une déformation radiale des languettes, plaquant celles-ci contre la surface extérieure du tronçon intérieur. Il assure en outre une compression du joint torique 86, ce qui améliore l'étanchéité entre les tronçons 38 et 40.

Le contact entre chaque languette et la surface extérieure de l'extrémité intérieure du tronçon 40 s'effectue suivant le sommet de chaque saillie 64, comme illustré sur la figure 6.

On conçoit qu'avec un tel dispositif, après un temps de fonctionnement déterminé du moteur, alors que la face amont du filtre à particules est souillée par des cendres, il est possible d'intervenir sur le véhicule pour nettoyer le filtre à particules.

A cet effet, le dispositif 10 est d'abord démonté de la ligne d'échappement du véhicule. Pour désolidariser les deux tronçons successifs 38, 40, le mécanisme de traction 64 est d'abord desserré, permettant le retrait du cerclage 46. Après retrait du cerclage, une durite d'acheminement d'air sous pression est connecté à l'un des piquages 70 après que la bougie initialement présente a été retirée. De l'air sous pression, et notamment à une pression comprise entre 2 et 8 bars est introduit dans le volume d'échappement dans l'espace défini entre la face amont du filtre à particules et la face aval du catalyseur.

L'augmentation de la pression dans cet espace conduit, du fait de pertes de charges très importantes engendrées par le filtre à particules et l'élément de purification catalytique, à une désolidarisation des deux tronçons constituant le volume d'échappement. En effet, la force résultant de la pression est supérieure à la force nécessaire à la déformation des languettes pour le désaccouplement des profils complémentaires en saillie et en creux, ainsi qu'à la force nécessaire à la rupture des éventuels collages, notamment dus à la corrosion pouvant avoir eu lieu entre les languettes et la surface extérieure de l'extrémité intérieure.

En cas de collage excessif des languettes et la surface extérieure de l'extrémité intérieure, les bords divergents 62 de chaque languette permettent l'introduction aisée d'un outil formant levier tel qu'un tourne-vis entre chaque languette et l'extrémité intérieure.

L'ouverture de l'enveloppe suivant l'interruption transversale 34 permet l'accès à la face amont du filtre à particules 20, cette face étant tournée vers l'organe de purification 18.

Une lance d'injection d'air ou d'un fluide adapté est appliquée en aval du filtre à particules. Sous l'action de l'air ou du fluide circulant à contre-courant au travers du filtre à particules, les cendres retenues sur la surface amont du filtre sont évacuées.

Après nettoyage de la face amont du filtre à particules, les deux tronçons du dispositif sont réassemblés. Les bords divergents 62 facilitent l'insertion du tronçon intérieur entre les languettes en définissant ensemble une surface tronconique favorisant le guidage et l'emmanchement du tronçon intérieur. Le cerclage 90 est ensuite remis en place. Le dispositif est alors remonté sur la ligne d'échappement du véhicule.

Sur les figures 7 et 8 est représentée une variante de réalisation d'un dispositif de dépollution notée 110. Comme précédemment, le dispositif comporte un pot d'échappement 112 ayant une entrée 114 et une sortie 116 entre lesquelles est disposé un organe de purification catalytique 118 et un filtre à particules 120.

Le pot d'échappement 112 forme une enveloppe 123. Celle-ci comporte deux tronçons successifs 138, 140. L'organe de purification catalytique 118 est reçu dans le tronçon 138 alors que le filtre à particules 120 est reçu dans le tronçon 140.

Le tronçon 140 est emboîté à l'intérieur de l'extrémité correspondante du tronçon d'enveloppe 138.

A cet effet, le tronçon d'enveloppe 138 présente un tronçon d'extrémité élargie 142 ayant un diamètre supérieur à la partie courante du tronçon 138 dans laquelle est reçu l'organe de purification catalytique 118. Le tronçon élargi est propre à recevoir l'extrémité du tronçon d'enveloppe 140. Un épaulement 146 est défini entre le tronçon élargi 142 et la partie courante du tronçon 138.

A son extrémité libre, le tronçon 140 présente un rétreint 147 définissant un épaulement 148 s'étendant en regard de l'épaulement 146. Un joint torique d'étanchéité 149 est disposé entre les deux épaulements.

Selon l'invention, l'extrémité libre du tronçon élargi 142 présente des zones affaiblies permettant une variation de la section de cette extrémité et plus précisément une déformation centripète de cette extrémité.

Les zones affaiblies sont constituées d'encoches 150 réparties régulièrement à l'extrémité extérieure du tronçon suivant le contour de celui-ci. Ces encoches délimitent des languettes 152.

Le tronçon 140 est généralement à section constante. Il comporte à sa périphérie, au droit des languettes 152 lorsque les deux tronçons sont emboîtés, un bourrelet périphérique constitué d'une virole métallique 154 rapportée par soudage sur la paroi du tronçon 140.

Cette virole présente en section une plage de liaison 156 généralement cylindrique prolongée par une plage cylindrique d'appui 158 disposée à l'écart de la paroi du tronçon 140. La plage d'appui 158 est liée à la plage de liaison 156 par un front de retenue généralement tronconique 160.

A son extrémité libre, la plage d'appui 158 a un bord replié 162 dirigé vers la paroi 140 et maintenu à l'écart de celle-ci. Ainsi, la plage d'appui 158 généralement cylindrique est reliée à la paroi du tronçon 140 seulement par un côté et s'étend en porte-à-faux le long de cette paroi.

Une intervalle 164 est délimité entre la paroi 140 et la plage d'appui 158.

La virole 154 formant le bourrelet est liée à la paroi du tronçon 140 par une soudure 166 ménagée à l'extrémité de la plage de liaison 156. Cette soudure est ménagée du côté opposé au côté d'emboîtement des deux tronçons 138, 140.

Comme illustré sur la figure 8, les languettes 152 sont déformées radialement vers l'extérieur et sont reliées à la partie courante du tronçon élargi 142 par une section tronconique 170 délimitant un épaulement pour l'appui d'un joint d'étanchéité toroïdal 172 reçu entre ce tronçon tronconique et le rebord replié 162.

A son extrémité libre, chaque languette présente un rétreint 174 vers l'intérieur, lequel délimite une surface inclinée 176 propre à s'appuyer sur le front de retenue tronconique 160. Cette surface inclinée 176 est prolongée par un bord relevé 178. Les plages 176, 178 délimitent entre elles un canal de révolution généralement en V.

Pour le maintien des deux tronçons assemblés, le dispositif comporte un cerclage 190 comportant une bande de serrage 192 et des moyens non représentés de traction de cette bande. La bande de serrage présente une plage principale plane 194 d'appui sur la surface principale des languettes 152. Sur son bord latéral, la bande 192 présente un rétreint périphérique 196 ayant une forme propre à s'engager dans le rétreint 174 de chacune des languettes. Plus précisément, le rétreint 196 présente généralement en section une forme en V propre à s'appliquer sur les plages 176 et 178 des languettes et ainsi maintenir l'extrémité rétreinte des languettes en appui sur la surface tronconique 160 du bourrelet 154. Lorsque les languettes sont engagées sur le bourrelet périphérique, la surface principale des languettes s'appuie sur la surface d'appui élastique 158 de la virole 152.

On comprend que dans ce mode de réalisation, la présence du bourrelet 154 ménageant un front 160 de retenue de l'extrémité rétreinte des languettes, conjugué à la forme particulière de la bande de cerclage garantissant un maintien du rétreint des languettes en arrière du front 160, garantit une tenue satisfaisante de l'assemblage. De plus, la présence d'un joint 172 interposé entre l'épaulement défini par la plage tronconique 176 et le bourrelet 154 assure une étanchéité satisfaisante.

La plage d'appui 158 s'étendant en porte-à-faux au-dessus de la paroi délimitant le tronçon 140, celle-ci procure une élasticité garantissant une retenue satisfaisante du cerclage 190.

## Revendications

1. Dispositif de dépollution des gaz d'échappement d'un moteur thermique comportant une enveloppe extérieure (23; 123) délimitant un passage de circulation des gaz d'échappement et un filtre à particules (20; 120) monté dans ledit passage, ladite enveloppe (23; 123) comportant une interruption transversale (34) suivant toute sa périphérie, laquelle interruption (34) sépare l'enveloppe (23 ; 123) en des premier et second tronçons successifs (38, 40 ; 138, 140), les premier et second tronçons successifs (38, 40 ; 138, 140) comportant des extrémités engagées l'une dans l'autre, une extrémité extérieure du premier tronçon (38 ; 138) chevauchant une extrémité intérieure du second tronçon (40 ; 140) suivant une partie de la longueur du passage de circulation, **caractérisé en ce que** l'extrémité extérieure du premier tronçon (38 ; 138) comporte suivant sa périphérie plusieurs zones affaiblies réparties suivant la périphérie du premier tronçon (38;138) permettant une variation de la section de ladite extrémité extérieure du premier tronçon (38 ; 138), lesquelles zones définissent entre elles des languettes (52 ; 152) d'appui sur l'extrmité intérieure du second tronçon (40 ; 140).

2. Dispositif selon la revendication 1, **caractérisé en ce que** la ou chaque languette (52 ; 152) comporte un bord divergent (62 ; 178) ménagé à son extrémité libre, lequel bord (62 ; 178) s'écarte progressivement du second tronçon (40 ; 140) vers son extrémité libre.

3. Dispositif selon la revendication 2, **caractérisé en ce que** la ou chaque languette (52) comporte un bossage (64) faisant saillie vers le second tronçon (40), lequel bossage (64) est en appui sur l'extrémité intérieure du second tronçon (40).

4. Dispositif selon l'une quelconque des revendications 2 à 3, **caractérisé en ce que** les extrémités des premier et second tronçons (38, 40) comportent des profils en saillie et en creux complémentaires (60, 88) de retenue axiale des premier et second tronçons (38,40).

5. Dispositif selon l'une quelconque des revendications précédentes, **caractérisé en ce qu'**il comporte un cerclage (90 ; 190) ceinturant les premier et second tronçons (38,40 ; 138, 140) dans leur région de chevauchement.

6. Dispositif selon la revendication 5, **caractérisé en ce qu'**il comporte un joint torique (86 ; 149) interposé entre les extrémités intérieures et extérieures des premier et second tronçons (38, 40 ; 138, 140).

7. Dispositif selon l'une quelconque des revendications précédentes, **caractérisé en ce que** l'extrémité du tronçon amont (40), en considérant le sens normal d'écoulement du flux dans le passage de circulation, s'étend à l'intérieur de l'extrémité du tronçon aval (38) en considérant le sens normal d'écoulement du flux dans le passage de circulation.

8. Dispositif selon l'une quelconque des revendications précédentes, **caractérisé en ce qu'**il comporte un organe de purification catalytique (18 ; 118), ladite interruption transversale (34) étant ménagée entre le filtre à particules (20 ; 120) et l'organe de purification catalytique (18 ; 118).

9. Dispositif selon l'une quelconque des revendications précédentes, **caractérisé en ce que** l'enveloppe extérieure (23) comporte un piquage (70) débouchant dans ledit passage de circulation en amont du filtre à particules (20).

10. Dispositif selon la revendication 1 ou 2, **caractérisé en ce que** le second tronçon (140) comporte une virole extérieure rapportée (154) formant un bourrelet périphérique sur lequel s'appuient lesdites languettes (152).

11. Dispositif selon revendication 10, **caractérisé en ce que** ladite virole (154) présente une plage d'appui (158) liée seulement d'un côté à la paroi délimitant le second tronçon (140), laquelle plage d'appui (158) s'étend en porte-à-faux le long de la paroi délimitant le second tronçon (140).

12. Dispositif selon la revendication 10 ou 11, en ce que chaque languette (152) présente un rétreint (174) appuyé en arrière du bourrelet périphérique formé par la virole extérieure (154)

13. Dispositif selon les revendications 5 et 12, **caractérisé en ce que** le cerclage (190) comporte une section propre à s'engager dans ledit rétreint (174) de chaque languette (152) en arrière du bourrelet périphérique formé par la virole extérieure (154).

14. Procédé de dissociation des premier et second tronçons (38, 40) d'un dispositif selon la revendication 9, **caractérisé en ce qu'**il comporte une étape d'injection, dans ledit passage de circulation, d'un fluide sous pression au travers dudit piquage (70) pour solliciter les premier et second tronçons en des sens opposés.

## Patentansprüche

1. Vorrichtung zur Entgiftung von Abgasen eines Motors, umfassend eine äußere Umhüllung 1. Vorrichtung zur Entgiftung von Abgasen eines Motors, umfassend eine äußere Umhüllung (23;123), die einen Durchgang für die durchströmenden Abgase begrenzt, und einen Partikelfilter (20;120), der in diesem Durchgang angeordnet ist, wobei die Umhüllung (23;123) eine Unterbrechung (34) in Querrichtung über ihren gesamten Umfang aufweist, wobei diese Unterbrechung (34) die Umhüllung (23;123) in erste und zweite aufeinander folgende Abschnitte (38,40;138,140) trennt, die ineinander gesteckte Endabschnitte aufweisen, wobei ein äußeres Ende des ersten Abschnitts (38;138), welches ein inneres Ende des zweiten Abschnitts (40;140) über einen Teil der Länge des Durchgangs für die Strömung überlappt, **dadurch gekennzeichnet, dass** das äußere Ende des ersten Abschnitts (38;138) seinem Umfang folgend mehrere über den Umfang des ersten Abschnitts (38;138) verteilt angeordnete geschwächte Zonen aufweist, die eine Veränderung des Querschnitts dieses äußeren Endes des ersten Abschnitts (38;138) erlauben, wobei diese Zonen zwischen sich Zungen (52; 152) definieren zur Abstützung auf dem inneren Ende des zweiten Abschnitts (40; 140).

2. Vorrichtung nach Anspruch 1, **dadurch gekennzeichnet, dass** die oder jede Zunge (52;152) einen auseinander gehenden an seinem freien Ende angeordneten Rand (62;178) aufweist, wobei dieser Rand sich zu seinem freien Ende hin nach und nach von dem zweiten Abschnitt (40;140) entfernt.

3. Vorrichtung nach Anspruch 2, **dadurch gekennzeichnet, dass** die oder jede Zunge eine Einbuchtung (64) aufweist, die in Richtung auf den zweiten Abschnitt (40) vorspringt, wobei diese Einbuchtung sich auf dem inneren Ende des zweiten Abschnitts abstützt.

4. Vorrichtung nach einem der Ansprüche 2 oder 3, **dadurch gekennzeichnet, dass** die Enden der ersten und zweiten Abschnitte (38,40) vorspringende und komplementäre zurückspringende Profile (60;88) aufweisen, zum axialen Zurückhalten der ersten und zweiten Abschnitte (38,40).

5. Vorrichtung nach einem der vorhergehenden Ansprüche, **dadurch gekennzeichnet, dass** diese eine Ringeinfassung (90; 190) umfasst, die die ersten und zweiten Abschnitte (38,40;138,140) in ihrer Zone der Überlappung umgibt.

6. Vorrichtung nach Anspruch 5, **dadurch gekennzeichnet, dass** eine ringförmige Dichtung (86;149) zwischen die inneren und die äußeren Enden der ersten und der zweiten Abschnitte (38,40;138,140) eingelegt wird.

7. Vorrichtung nach einem der vorhergehenden Ansprüche, **dadurch gekennzeichnet, dass** das Ende des stromaufwärts gelegenen Abschnitts (40), in Richtung des gewöhnlichen Stroms durch den Durchgang betrachtet, sich im Inneren des Endes des stromabwärts gelegenen Abschnitts (38), in Richtung des gewöhnlichen Stroms durch den Durchgang betrachtet, erstreckt.

8. Vorrichtung nach einem der vorhergehenden Abschnitte, **dadurch gekennzeichnet, dass** diese ein Organ (18;118) zur katalytischen Reinigung umfasst, wobei die genannte Unterbrechung (34) in Querrichtung zwischen dem Partikelfilter (20;120) und dem Organ zur katalytischen Reinigung (18;118) angeordnet ist.

9. Vorrichtung nach einem der vorhergehenden Ansprüche, **dadurch gekennzeichnet, dass** die äußere Umhüllung (23) eine Abzweigung (70) aufweist, die in den genannten Durchgang für die Strömung im Strom oberhalb des Partikelfilters (20) einmündet.

10. Vorrichtung nach Anspruch 1 oder 2, **dadurch gekennzeichnet, dass** der zweite Abschnitt (140) einen äußeren angebrachten Ring (154), der eine Umfangswulst bildet, auf der sich die genannten Zungen (152) abstützen.

11. Vorrichtung nach Anspruch 10, **dadurch gekennzeichnet, dass** der genannte Ring (154) eine Stützfläche (158) bildet, die nur an einem Ende mit der begrenzenden Wand des zweiten Abschnitts (140) verbunden ist, wobei sich diese Stützfläche (158) freitragend entlang der begrenzenden Wand des zweiten Abschnitts (140) erstreckt.

12. Vorrichtung nach Anspruch 10 oder 11, **dadurch gekennzeichnet, dass** jede Zunge (152) eine Verengung (174) aufweist, die hinter der durch den äußeren Ring (154) gebildeten Umfangswulst abgestützt ist.

13. Vorrichtung nach einem der Ansprüche 5 bis 12, **dadurch gekennzeichnet, dass** die Ringeinfassung (190) einen Abschnitt aufweist, der geeignet ist, in die genannte Verengung (174) jeder Zunge einzugreifen, hinter der durch den äußeren Ring (154) gebildeten Umfangswulst.

14. Verfahren zur Trennung der ersten und zweiten Abschnitte (38,40) einer Vorrichtung gemäß Anspruch 9, **dadurch gekennzeichnet, dass** dieses einen Schritt des Einspritzens eines Fluids unter Druck in den genannten Durchgang für die Strömung umfasst, durch die genannte Abzweigung (70) hindurch, um die genannten ersten und zweiten Abschnitte in umgekehrter Richtung zu beaufschlagen.

## Claims

1. A device for depollution of the exhaust gases of a heat engine, comprising an outer casing (23: 123) delimiting an exhaust gas circulation passageway and a particle filter (20; 120) mounted in said passageway, said casing (23; 123) including a transverse break (34) along its entire periphery, which break (34) divides the casing (23; 123) into first and second successive segments (38, 40; 138, 140), the first and second successive segments (38, 40; 138, 140) comprising two mutually engaged ends, an outer end of the first segment (38; 138) overlapping an inner end of the second segment (40; 140) along part of the length of the circulation passageway, **characterized in that** the outer end of the first segment (38; 138) includes along its periphery a plurality of weakened regions distributed along the periphery of the first segment (38; 138) permitting variation of the cross-section of said outer end of the first segment (38; 138), which regions define between them tongues (52; 152) for bearing on the inner end of the second segment (40; 140).

2. A device according to claim 1, **characterized in that** the or each tongue (52; 152) has a divergent edge (62; 173) provided at its free end, which edge (62; 178) gradually deviates from the second segment (40; 140) towards its free end.

3. A device according to claim 2, **characterized in that** the or each tongue (52) has a protuberance (64) projecting towards the second segment (40), which protuberance (64) bears on the inner end of the second segment (40).

4. A device according to either claim 2 or claim 3, **characterized in that** the ends of the first and second segments (38, 40) include complementary projecting and hollow profiles (60, 88) for axial retention of the first and second segments (38, 40).

5. A device according to any one of the preceding claims, **characterized in that** it includes a strap (90; 190) circling the first and second segments (38, 40; 138, 140) in their region of overlap.

6. A device according to claim 5, **characterized in that** it includes an O-ring (86; 149) interposed between the inner and outer ends of the first and second segments (38, 40; 138, 140).

7. A device according to any one of the preceding claims, **characterized in that** the end of the upstream segment (40), viewed in the normal direction of flow in the circulation passageway, extends inside the end of the downstream segment (38), viewed in the normal direction of flow in the circulation passageway.

8. A device according to anyone of the preceding claims, **characterized in that** it includes a catalytic purification device (18; 118), said transverse break (34) being provided between the particle filter (20; 120) and the catalytic purification device (18; 118).

9. A device according to any one of the preceding claims, **characterized in that** the outer casing (23) includes a connection piece (70) opening into said circulation passageway upstream of the particle filter (20).

10. A device according to claim 1 or 2, **characterized in that** the second segment (140) includes an added-on outer ferrule (154) forming a peripheral bead on which said tongues (152) bear.

11. A device according to claim 10, **characterized in that** said ferrule (154) has a bearing area (158) connected only on one side to the wall delimiting the second segment (140), which bearing area (158) is cantilevered along the wall delimiting the second segment (140) .

12. A device according to claim 10 or 11, **characterized in that** each tongue (152) has a necking (174) supported behind the peripheral bead formed by the outer ferrule (154).

13. A device according to claims 5 and 12; **characterized in that** the strap (190) has a section suitable for engaging in said necking (174) of each tongue (152) behind the peripheral bead formed by the outer ferrule (154).

14. A method for dissociating the first and second segments (38, 40) of a device according to claim 9, **characterized in that** it comprises a step of injection, into said circulation passageway, of a fluid under pressure through said connection piece (7) in order to urge the first and second segments in opposite directions.
